# EUROPÄISCHE PATENTSCHRIFT

(11) **EP 1 820 843 B1**
(45) Veröffentlichungstag und Bekanntmachung des Hinweises auf die Patenterteilung: **28.05.2014**
(21) Anmeldenummer: 06026129.4
(22) Anmeldetag: 16.12.2006
(51) Int. Cl.: C11D 1/835, C11D 1/44, C11D 1/75, C11D 17/00, C11D 3/02, C11D 3/20

(54) **Saures Reinigungsmittelkonzentrat zur Reinigung glatter, nicht-horizontaler Oberflächen**
Acidic cleaning concentrate for cleaning smooth, non-horizontal surfaces
Concentré de nettoyage acide pour le nettoyage des surfaces lisses et non-horizontales

(30) Priorität: 16.02.2006 DE 102006007526
(43) Veröffentlichungstag der Anmeldung: 22.08.2007
(73) Patentinhaber: Witty-Chemie GmbH & Co. KG, 86424 Dinkelscherben (DE)
(72) Erfinder: Braun, Brigitte, 86368 Gersthofen (DE)
(74) Vertreter: Gehrsitz, Stefan

(56) Entgegenhaltungen:
- EP-A- 0 314 232
- EP-A- 1 250 938
- WO-A-01/85896
- WO-A-99/19432
- WO-A-03/076559
- GB-A- 1 443 244
- US-A- 5 776 876

## Beschreibung

Die Erfindung betrifft ein saures Reinigungsmittelkonzentrat mit niedriger Viskosität, welches sich bei Verdünnung auf die Anwendungskonzentration ohne Zusatz von Verdickungsmitteln verdickt und seine Viskosität erhöht.

Zur Reinigung von glatten, vertikalen Oberflächen werden zweckmäßig viskose, gelartige Reinigungsmittel verwendet, die eine längere Kontaktzeit, also eine längere Ablaufzeit an der vertikalen Fläche besitzen, damit das Reinigungsmittel möglichst lange auf die Verunreinigungen einwirken und diese effektiv beseitigen kann. Zur Verringerung der Transportkosten sind weiterhin Reinigungsmittelkonzentrate sehr beliebt, die in konzentrierter Form eine sehr geringe Viskosität haben und beim Verdünnen mit Wasser ihre Viskosität erhöhen, sich also bei Verdünnung eindicken. Aus dem Stand der Technik sind vor allem alkalische Reinigungsmittel in Gelform bekannt, die sich bei Verdünnung mit Wasser eindicken und ihre Viskosität erhöhen und daher beim Auftragen oder Aufsprühen auf vertikalen Flächen länger haften können. Ein solches alkalisches Reinigungsmittelkonzentrat mit pH-Werten zwischen 6 und 14 ist beispielsweise in der DE 100 37 405 A1 sowie in der DE 197 15 599 C2 beschrieben.

Für die Verwendung zur Reinigung von glatten Oberflächen, auf denen sich Kalk abgelagert hat, sind alkalische Reiniger jedoch nicht geeignet. Hierfür werden in der Regel saure Reiniger mit pH-Werten unter 2 verwendet. Saure Reinigungsmittelkonzentrate mit einem pH-Wert kleiner als 2 (in der Konzentration) welche sich bei Verdünnung auf die Anwendungskonzentration ohne Zusatz von Verdickungsmitteln verdicken und ihre Viskosität erhöhen, sind jedoch aus dem Stand der Technik nicht bekannt.

Aus EP 0314232 A sind flüssige Reinigungsmittelzusammensetzungen bekannt, welche bei Verdünnung mit Wasser ihre Viskosität erhöhen.

Hiervon ausgehend liegt der Erfindung die Aufgabe zugrunde, ein saures Reinigungsmittelkonzentrat mit niedriger Viskosität bereitzustellen, das sich bei Verdünnung auf typische Anwendungskonzentrationen auch ohne Zusatz von Verdickungsmitteln verdickt und seine Viskosität erhöht. Das Reinigungsmittelkonzentrat soll ferner mittels Zumischgeräten mit Wasser verdünnbar und maschinell mittels eines Hochdruckgeräts oder einer Schaumpistole auf die zu reinigenden Oberflächen auftragbar sein, um eine möglichst effiziente Reinigung zu ermöglichen.

Diese Aufgabe wird mit einem Reinigungsmittelkonzentrat mit den Merkmalen des Anspruchs 1 gelöst. Vorteilhafte Ausführungsformen dieses Reinigungsmittelkonzentrats sind den Unteransprüchen 2 bis 9 zu entnehmen und die abhängigen Ansprüche 10 bis 13 zeigen bevorzugte Verwendungen des Reinigungsmittelkonzentrats gemäß der Erfindung auf.

Das erfindungsgemäße Reinigungsmittelkonzentrat enthält zumindest ein Aminoxid, eine Säure, ein Nitrat sowie ein Fettaminalkoxylat, wobei der pH-Wert des Reinigungsmittelkonzentrats kleiner als 2,5 ist und das Aminoxid der allgemeinen Formel genügt und bevorzugt Kettenlängen C₁₂ - C₁₈aufweist, wobei R für einen aliphatischen oder zyklischen tertiären Alkyl- oder Amidoalkylrest steht. Bei der Säure handelt es sich bevorzugt um Phosphorsäure oder Amidosulfonsäure oder um eine Mischung daraus. Bei dem Aminoxid handelt es sich bevorzugt um Myristildimethylaminoxid. Das Fettaminalkoxylat weist bevorzugt einen C-18-Alkylrest mit niedrigen Ethoxylierungsgrad (bevorzugt 2EO bis 10EO) auf. Bevorzugt handelt es sich bei dem Fettaminalkoxylat um ein Polyoxyethylen-Amin, insbesondere Polyoxyethylen-Oleylamin. Der Gewichtsanteil des Aminoxids beträgt zwischen 3 % und 8 % des Gesamtgewichts des Reinigungsmittelkonzentrats und liegt bevorzugt zwischen 6 Gew. % und 8 Gew. %. Der Gewichtsanteil des Fettaminalkoxylats beträgt zwischen 1 % und 5 % des Gesamtgewichts des Reinigungsmittelkonzentrats und liegt bevorzugt bei 1-3 Gew. %. Die viskoelastischen Eigenschaften sind durch die Mizellenbildung der Tensidkomponenten, wie in den eingangs erwähnten Druckschriften beschrieben, bedingt. Zusätzlich zu den erfindungsgemäßen Bestandteilen kann das Reinigungsmittelkonzentrat noch einen Alkohol, bspw. Ethanol oder Isopropanol enthalten.

Der pH-Wert des Reinigungsmittelkonzentrats ist kleiner als 2,5 und zur Erzielung besonders guter Reinigungsergebnisse zweckmäßig kleiner als 2 und in der Verdünnung kleiner als 3.

Zur Anwendung wird das erfindungsgemäße Reinigungsmittelkonzentrat mit Wasser auf Anwendungskonzentrationen verdünnt, die zwischen 1:8 und 1:12 liegen und bevorzugt etwa 1:10 beträgt. Bei diesen Konzentrationen weist das verdünnte Reinigungsmittel die höchste Viskosität und damit das größte Haftvermögen an nicht-horizontalen Oberflächen auf. Der pH-Wert des verdünnten Reinigungsmittels in seiner Anwendungskonzentration beträgt dann in der Regel zwischen 1,8 und 3, und liegt bevorzugt immer unter 3.

Bevorzugt wird das Reinigungsmittel maschinell mittels eines Mischgeräts mit Wasser auf die Anwendungskonzentration verdünnt und mittels eines Hochdruckreinigungsgeräts oder einer Schaumpistole auf eine nicht-horizontal angeordnete glatte Oberfläche aufgetragen und nach einer geeigneten Einwirkzeit mit Wasser abgespritzt. Bei dem Auftragen des Reinigungsmittels mit einem Hochdruckreinigungsgerät oder einer Schaumpistole wird das Reinigungsmittelkonzentrat in unverdünnter Form von dem Reinigungsgerät angesaugt und in dem Reinigungsgerät mit Wasser zur Verdünnung auf die Anwendungskonzentration vermischt.

In nachfolgender Tabelle sind einige bevorzugte Ausführungsformen des erfindungsgemäßen Reinigungsmittelkonzentrats in ihrer Zusammensetzung aufgezeigt:

| **Komponente** (in Gew.%) | **Komposition 1** | **Komposition 2** | **Komposition 3** | **Komposition 4** | **Komposition 5** | **Komposition 6** | **Komposition 7** |
|---|---|---|---|---|---|---|---|
| Leitungswasser | 52,4 | 58,25 | 64,5 | 44,15 | 67 | 61 | 63,9 |
| Natriumnitrat | 8 | 7 | 6 | 8 | 7 | 6 | 8 |
| Myristildimethylaminoxid, 100%ig | 6,6 | 6 | 4,5 | 6,6 | 6 | 3 | 4,5 |
| Alkyldimethylaminoxid, 100%ig | | | | | | | 0,6 |
| Phosphorsäure, 100%ig | 22,5 | 18,75 | 15 | 26,25 | | 15 | 15 |
| Amidosulfonsäure, 100%ig | | | | 5 | 10 | | |
| Ethanol | 8,5 | 8 | 8 | 8 | 8 | 10 | 8 |
| Polyoxyethylen-oleylamin | 2 | 2 | 2 | 2 | 2 | 5 | |

Von den in der Tabelle aufgeführten Kompositionen hat sich die Komposition 4 hinsichtlich der Ablaufzeit von einer glatten, vertikalen Oberfläche als die geeignetste erwiesen. Bei einer Verdünnung mit Wasser auf eine Anwendungskonzentration von etwa 1:10 hat die Komposition 4 eine um fast 10 mal längere Ablaufzeit als das unverdünnte Konzentrat gezeigt. Bei Komposition 7 handelt es sich um ein Vergleichsbeispiel, das nicht unter den Anspruch 1 fällt.

Über die Zugabe der Säure, bei der es sich sowohl um eine organische Säure wie z. B. Weinsäure, Glukonsäure, Glykolsäure, Ameisensäure, Essigsäure etc. als auch um eine anorganische Säure wie z. B. Phosphorsäure, Salpetersäure, Amidosulfonsäure oder Salzsäure oder um eine Säuremischung handeln kann, kann der pH-Wert in weiten Grenzen eingestellt werden, soweit die jeweils verwendete Säure löslich bleibt.

Bei den möglichen Aminoxiden haben sich Myristildimethylaminoxide als besonders geeignet erwiesen, wobei jedoch auch andere Aminoxide, wie z. B. Laurylaminoxide, oder eine Mischung verschiedener Aminoxide verwendet werden können.

Es hat sich überraschenderweise gezeigt, dass durch die Hinzugabe eines Fettaminalkoxylats mit einer C₁₈-Alkylkette die Verdickung in verdünnter Anwendungskonzentration in weiten Grenzen möglich wird, bei gleichzeitiger Senkung des pH-Werts auf Werte unterhalb von 3 in der Verdünnung. Durch die Hinzugabe eines Nitratsalzes, insbesondere Natriumnitrat, in einer Konzentration von etwa 4-9 Gew.% sowie eines Alkohols, bspw. Ethanol oder Isopropanol in einer Konzentration zwischen 5-10 Gew.% wird erreicht, dass die Viskosität im Konzentrat niedriger gehalten werden kann. Außerdem verstärken sich dadurch die Eindickungseigenschaften der Verdünnungen.

Die verdünnten Reinigungsmittelkonzentrate nach Tabelle 1 haben bei Testversuchen gegenüber dem unverdünnten Konzentrat eine um etwa 10-fach längere Ablaufzeit an einer vertikalen glatten Oberfläche aus Edelstahl gezeigt.

Die Reinigungsmittelkonzentrate konnten ohne Schwierigkeiten einem Dosier- bzw. Mischgerät zugeführt werden, welches das Konzentrat durch Vermischen mit Wasser auf eine zweckmäßige Anwendungskonzentrationen von etwa 1:10 verdünnt und die verdünnten Reinigungslösungen konnten gleichmäßig mittels eines Hochdruckgeräts oder einer Schaumpistole auf eine zu reinigende, vertikal stehende Oberfläche aufgesprüht werden, wo sie eine sehr lange Haftzeit gezeigt haben. Im Laborversuch wurden mit solchen Verdünnungen an einer senkrecht stehenden 29 cm langen Edelstahloberfläche Ablaufzeiten von mehr als 400 Sekunden erreicht.

## Patentansprüche

1. Saures Reinigungsmittelkonzentrat mit niedriger Viskosität, welches sich bei Verdünnung auf die Anwendungskonzentration ohne Zusatz von Verdickungsmitteln verdickt und seine Viskosität erhöht und ein Aminoxid, zumindest eine Säure, ein Nitrat sowie ein Fettaminalkoxylat enthält, wobei der pH-Wert des Reinigungsmittelkonzentrats kleiner als 2,5 ist und
das Aminoxid die allgemeine Formel hat, wobei R für einen aliphatischen oder cyclischen tertiären Alkyl- oder Amidoalkylrest steht.

2. Reinigungsmittelkonzentrat nach Anspruch 1, **dadurch gekennzeichnet, dass** das Aminoxid ausgewählt ist aus der Gruppe, die Myristyldimethylaminoxid, Lauryldimethylaminoxid, Laurylmyristyldimethylaminoxid, Stearyldimethylaminoxid, Alkyldimethylaminoxid, Cocamidopropylaminoxid und Dimethyldecaminoxid umfasst.

3. Reinigungsmittelkonzentrat nach einem der Ansprüche 1 oder 2, **dadurch gekennzeichnet, dass** die Säure ausgewählt ist aus der Gruppe, die Salpetersäure, Schwefelsäure, Amidosulfonsäure, Phosphorsäure, Ameisensäure, Glykolsäure oder eine andere starke organische Säure umfasst oder einer Mischung aus einzelnen Säuren dieser Gruppe.

4. Reinigungsmittelkonzentrat nach einem der Ansprüche 1 bis 3, **dadurch gekennzeichnet, dass** das Fettaminalkoxylat eine C-18-Alkylkette aufweist.

5. Reinigungsmittelkonzentrat nach Anspruch 1, **dadurch gekennzeichnet, dass** das Nitrat Natriumnitrat oder Kaliumnitrat ist.

6. Reinigungsmittelkonzentrat nach einem der Ansprüche 1 bis 5, **dadurch gekennzeichnet, dass** es zusätzlich noch Alkohol enthält.

7. Reinigungsmittelkonzentrat nach Anspruch 1, **dadurch gekennzeichnet, dass** es sich bei dem Aminoxid um Myristyldimethylaminoxid und bei der Säure um eine Mischung aus Phosphorsäure und Amidosulfonsäure handelt und dass das Fettaminalkoxylat ein Fettaminethoxylat, insbesondere Polyoxyethylen-oleylamin, ist.

8. Reinigungsmittelkonzentrat nach einem der Ansprüche 2 bis 7, **dadurch gekennzeichnet, dass** der Gewichtsanteil des Aminoxids zwischen 3% und 8 %, bevorzugt zwischen 6% und 8% des Gesamtgewichts des Reinigungsmittelkonzentrats beträgt.

9. Reinigungsmittelkonzentrat nach einem der Ansprüche 1 bis 8, **dadurch gekennzeichnet, dass** der Gewichtsanteil des Fettaminalkoxylats zwischen 1 % und 5 %, bevorzugt 1 bis 3 % des Gesamtgewichts des Reinigungsmittelkonzentrats beträgt.

10. Verwendung eines Reinigungsmittelkonzentrats nach einem der voranstehenden Ansprüche zur Reinigung einer glatten und insbesondere nicht-horizontalen Oberfläche.

11. Verwendung nach Anspruch 10, **dadurch gekennzeichnet, dass** das Reinigungsmittelkonzentrat vor der Anwendung mit Wasser auf eine Anwendungskonzentration mit einer Verdünnung kleiner als 1:8, bevorzugt etwa 1:10 verdünnt wird.

12. Verwendung nach Anspruch 10, **dadurch gekennzeichnet, dass** das Reinigungsmittelkonzentrat mittels eines Mischgeräts mit Wasser auf die Anwendungskonzentration vermischt wird, wobei das Mischgerät das Reinigungsmittelkonzentrat unverdünnt ansaugt und im Gerät mit Wasser vermischt.

13. Verwendung nach Anspruch 10, **dadurch gekennzeichnet, dass** die verdünnte wässrige Lösung des Reinigungsmittels einen pH-Wert unter 3 aufweist.

## Claims

1. Acid cleaning composition concentrate of low viscosity which thickens and increases its viscosity without addition of thickening agents when diluted to the use concentration and comprises an amine oxide, at least an acid, a nitrate and a fatty amine alkoxylate, wherein the pH of the cleaning composition concentrate is less then 2.5 and
the amine oxide has the general formula wherein R represents an aliphatic or cyclic tertiary alkyl or amidoalkyl radical.

2. Cleaning composition concentrate according to claim 1, **characterized in that** the amine oxide is chosen from the group which includes myristyldimethylamine oxide, lauryldimethylamine oxide, laurylmyristyldimethylamine oxide, stearyldimethylamine oxide, alkyldimethylamine oxide, cocamidopropylamine oxide and diemethyldecamine oxide.

3. Cleaning composition concentrate according to one of claims 1 or 2, **characterized in that** the acid is chosen from the group which includes nitric acid, sulphuric acid, amidosulphonic acid, phosphoric acid, formic acid, glycollic acid or another strong organic acid or a mixture of individual acids of this group.

4. Cleaning composition concentrate according to one of claims 1 to.3, **characterized in that** the fatty amine alkoxylate has a C-18 alkyl chain.

5. Cleaning composition concentrate according to claim 1, **characterized in that** the nitrate is sodium nitrate or potassium nitrate.

6. Cleaning composition concentrate according to one of claims 1 to 5, **characterized in that** it additionally also comprises alcohol.

7. Cleaning composition concentrate according to claim 1, **characterized in that** the amine oxide is myristyldimethylamine oxide and the acid is a mixture of phosphoric acid and amidosulphonic acid, and **in that** the fatty amine alkoxylate is a fatty gamine ethoxylate, in particular polyoxyethyleneoleylamine.

8. Cleaning composition concentrate according to one of claims 2 to 7, **characterized in that** the weight content of the amine oxide is between 3 % and 8 %, preferably between 6 % and 8 % of the total weight of the cleaning composition concentrate.

9. Cleaning composition concentrate according to one of claims 1 to 8, **characterized in that** the weight content of the fatty amine alkoxylate is between 1 % and 5 %, preferably 1 to 3 % of the total weight of the cleaning composition concentrate.

10. Use of a cleaning composition concentrate according to one of the preceding claims for cleaning a smooth and in particular non-horizonta.1 surface.

11. Use according to claim 10, **characterized in that** before use the cleaning composition concentrate is diluted with water to a use concentration having a dilution of less than 1:8, preferably about 1:10.

12. Use according to claim 10, **characterized in that** the cleaning composition concentrate is mixed with water to the use concentration by means of a mixing apparatus, wherein the mixing apparatus sucks in the cleaning composition concentrate in undiluted form and mixes it with water in the apparatus.

13. Use according to claim 10, **characterized in that** the diluted aqueous solution of the cleaning composition has a pH of less than 3.

## Revendications

1. Concentré de détergent acide présentant une viscosité inférieure, qui s'épaissit lors d'une dilution à la concentration d'utilisation sans ajouter d'agent épaississant et sa viscosité augmentant, et qui contient un aminoxyde, au moins un acide, un nitrate et un alcoxylat d'amine grasse, dans lequel le pH du concentré de détergent est inférieur à 2,5 et
l'aminoxyde est de formule général : dans laquelle R désigne un radical alkyle ou aminoalkyle aliphatique ou cyclique tertiaire.

2. Concentré de détergent selon la revendication 1, **caractérisé en ce que** l'aminoxyde est choisi dans le groupe comprenant le diméthylaminoxyde de myristyle, le diméthylaminoxyde de lauryle, le diméthylaminoxyde de lauryl-myristyle, le diméthylaminoxyde de stéaryle, le diméthylaminoxyde d'alkyle, le cocamidopropylaminoxyde et le diméthyldécaminoxyde.

3. Concentré de détergent selon l'une des revendications 1 ou 2, **caractérisé en ce que** l'acide est choisi dans le groupe qui comprend l'acide nitrique, l'acide sulfurique, l'acide amidosulfonique, l'acide phosphorique, l'acide formique, l'acide glycolique ou un autre acide organique fort ou un mélange d'acides individuels de ce groupe.

4. Concentré de détergent selon l'une des revendications 1 à 3, **caractérisé en ce que** l'alcoxylat d'amine grasse présente une chaîne alkyle en C18.

5. Concentré de détergent selon la revendication 1, **caractérisé en ce que** le nitrate est le nitrate de sodium ou le nitrate de potassium.

6. Concentré de détergent selon l'une des revendications 1 à 5, **caractérisé en ce qu'**il contient en outre de l'alcool.

7. Concentré de détergent selon la revendication 1, **caractérisé en ce que** l'aminoxyde est un diméthylaminoxyde de myristyle et l'acide est un mélange d'acide phosphorique et d'acide amidosulfonique et **en ce que** l'alcoxylat d'amine grasse est un éthoxylat d'amine grasse, en particulier une oléylamine de polyoxyéthylène.

8. Concentré de détergent selon l'une des revendications 2 à 7, **caractérisé en ce que** la proportion en poids de l'aminoxyde se situe entre 3 % et 8 %, de préférence, entre 6 % et 8 % du poids total du concentré de détergent.

9. Concentré de détergent selon l'une des revendications 1 à 8, **caractérisé en ce que** la proportion en poids de l'alcoxylat d'amine grasse se situe entre 1 % et 5 %, de préférence 1 à 3 % du poids total du concentré de détergent.

10. Utilisation d'un concentré de détergent selon l'une des revendications précédentes, pour le nettoyage d'une surface lisse et en particulier non horizontale.

11. Utilisation selon la revendication 10, **caractérisée en ce que** le concentré de détergent est dilué à l'eau avant l'utilisation, à une concentration d'utilisation présentant une dilution inférieure à 1:8, de préférence, d'environ 1:10.

12. Utilisation selon la revendication 10, **caractérisé en ce que** le concentré de détergent est mélangé au moyen d'un appareil de mélange, avec de l'eau à la concentration d'utilisation, dans laquelle l'appareil de mélange du concentré de détergent est aspiré non dilué et est mélangé à l'eau dans l'appareil.

13. Utilisation selon la revendication 10, **caractérisée en ce que** la solution aqueuse diluée du détergent présente un pH inférieur à 3.
